# EUROPÄISCHE PATENTSCHRIFT

(11) **EP 0 006 215 B1**
(45) Veröffentlichungstag und Bekanntmachung des Hinweises auf die Patenterteilung: **17.06.1981**
(21) Anmeldenummer: 79101903.7
(22) Anmeldetag: 12.06.1979
(51) Int. Cl.: F24H 1/12

(54) **Warmwasser-Durchlauferhitzer**
Continuous-flow heater
Chauffe-eau instantané

(30) Priorität: 13.06.1978 DE 2825809
(43) Veröffentlichungstag der Anmeldung: 09.01.1980
(73) Patentinhaber: Huber, Ludwig, Dr.-Ing., D-7000 Stuttgart 80 (DE)
(72) Erfinder: Huber, Ludwig, Dr.-Ing., D-7000 Stuttgart 80 (DE)
(74) Vertreter: Dreiss, Uwe, Prof. Dr. jur. Dipl.-Ing. M.Sc.

## Beschreibung

Die Erfindung betrifft einen Warmwasser-Durchlauferhitzer, bei dem in einen vom Wasser durchströmten Kessel von oben her eine an einem Deckel angeordnete Schwingfeuereinheit eintaucht, die durch einen senkrecht stehenden einen Ansaugschalldämpfer enthaltenden Luftzylinder, eine mit dem Ansaugschalldämpfer über ein Mischrohr in Verbindung stehende Brennkammer, ein sich an diese anschließendes Schwingrohr, einen Abgasschalldämpfer, in den das Schwingrohr mündet, sowie durch eine von diesem abgehende Abgasleitung gebildet wird.

Derartige Warmwasser-Durchlauferhitzer sind bekannt (DE-C-19 22 650). Bei dieser bekannten Anordnung ist jedoch nicht gewährleistet, daß das gesamte durch den Behälter zwischen Wasserzuleitung und Wasserableitung hindurchströmende Wasser tatsächlich optimal erwärmt wird ; ferner ist durch den den Ansaugschalldämpfer gleichsam wie ein Ring umgebenden Abgasschalldämpfer eine gewisse Aufwendigkeit des Bauraumes im Hinblick auf den Durchmesser der gesamten Anordnung vorgegeben ; ferner muß eine relativ raumaufwendige Anordnung auch gewählt werden, um die für einen stabilen Schwingvorgang notwendige Länge des Schwingrohres zu erhalten.

Aufgabe der Erfindung ist es demgemäß, einen Warmwasser-Durchlauferhitzer der eingangs genannten Art so weiter zu bilden, daß eine möglichst effektive Ausnützung der in der Schwingfeuereinheit entstehenden Wärme gewährleistet ist. Dabei soll gleichzeitig ein raumsparender kompakter Aufbau gewährleistet sein, bei dem die einzelnen Bauelemente jedoch dennoch wartungs- und montagefreundlich d.h. leicht und einfach zugänglich angeordnet sind.

Weiterhin ist durch die britische Patentschrift 870, 444 eine Anordnung bekannt geworden, bei der die Luft von der Umgebung in einen Raum (k) eintritt, der außerhalb des von Wasser gefüllten Kessels vorgesehen ist. Die Luft läuft dann durch ein perforiertes Rohr (m) in einem weiteren Raum (k^{l}) aufwärts und tritt dann vom oberen Ende dieses Rohres her über einen weiteren Raum (a) ein, der oberhalb eines Deckels (f) vorgesehen ist, welcher den Wasserbehälter oben abschließt. Die Eingangsschalldämmung findet also in einem Raum (k^{l}) außerhalb des Wasserbehälters statt. Dieser Raum muß seinerseits wieder entsprechend schallisoliert werden. Außerdem ist der Zusammenbau relativ umständlich, wenn diese einzelnen Kammern zu Wartungszwecken demontiert werden müssen. Bei der genannten britischen Patentschrift tritt das Gas durch eine Öffnung (e) in einen Gasvorratsbehälter (d) ein. Über ein Ventil (t) gelangt das Gas dann in eine Vermischungskammer (w) und tritt von dort über eine Rückschlagsicherung in die darunter liegende Brennkammer (g) aus. Im unteren Bereich der Brennkammer sind mehrere Öffnungen vorgesehen, an die sich eine Vielzahl von Schwingrohren (j) anschließt. In dem offenbarten Ausführungsbeispiel sind 12 Schwingrohre vorgesehen. Sie verlaufen sämtlichst zunächst vertikal nach oben und dann in Form einer Wendel nach unten. Die Anschlüsse der insgesamt 12 Schwingrohre sind im Boden verankert, so daß die Einheit nicht in ihrer Gesamtheit ohne besondere Demontagearbeiten aus dem Kessel herausgehoben werden kann. Die Schwingrohre öffnen sich dann in einen Raum, der wieder außerhalb des Wasser enthaltenden Behälters vorgesehen ist, laufen von dort über einen weiteren Raum, in dem Schalldämpfmittel vorgesehen sind, bis zu einer weiteren Kammer (q) auf der Oberseite des Gerätes. Der Abgasschalldämpfer wird also praktisch gebildet durch zwei Räume in Verbindung mit einem perforierten Rohr, die sich alle außerhalb des Wasserbehälters befinden. Dies ist im Sinne der oben genannten Aufgabenstellung mit folgenden Nachteilen verbunden :
a) die im Abgasschalldämpfer entstehende Wärme trägt nicht zur Erhitzung des Wassers bei ; im Gegenteil : die Außenseite des Gerätes wird aufgeheizt.
b) es muß für die Schalldämpfung ein gewisser apparativer Aufwand getrieben werden.
c) eine einfache Zugänglichkeit der einzelnen Bauteile ist nicht gegeben. Der Aufbau ist kompliziert. Um einzelne Teile zu erreichen, müssen z.T. erhebliche Demontagearbeiten vorgenommen werden.
e) Ferner ist die Anordnung der Schwingrohre relativ ungünstig. Es ist notwendig, auf der unteren Seite in Gestalt eines Domes (i) besondere Maßnahmen zu treffen, um das in dem Wasserbehälter eintretende Wasser tatsächlich an den Schwingrohren nach oben zu führen. Der Wirkungsgrad ist dabei nicht optimal, da nicht nach Eintritt des Wassers eine graduell zunehmende Erwärmung stattfindet.

Zusammenfassend ist festzustellen, daß bei der nach der GB-C-870444 bekannten Anordnung vom Gesichtspunkt der optimalen Abfuhr der entstehenden Wärme in das durchlaufende Wasser her noch erhebliche Nachteile gegeben sind.

Die eingangs genannte Aufgabe wird gemäß der Erfindung dadurch gelöst, daß der Abgasschalldämpfer zylindrisch ausgebildet und senkrecht stehend neben dem Luftzylinder angeordnet ist und seine Größe etwa gleich der Größe des Luftzylinders ist, daß ferner die Brennkammer oberhalb des Luftzylinders angeordnet ist und das Schwingrohr in horizontaler Ebene von der Brennkammer ausgehend verläuft, wobei das Ende des Schwingrohres gegenüber dieser Ebene etwas zu dem Abgasschalldämpfer hin geneigt ist, und daß die gesamte Schwingfeuereinheit in dem vom Wasser durchströmten Kessel im wesentlichen zwischen der Wasserzuführung am unteren Ende des Kessels und der Wasserabführung am oberen Ende des Kessels angeordnet ist.

Danach besteht das Wesentliche des Kennzeichens darin, daß der Luftzylinder (mit dem Ansaugschalldämpfer) und der Abgasschalldämpfer nebeneinander senkrecht stehend angeordnet sind, daß die Brennkammer darüber angeordnet ist, daß das Schwingrohr in der über den beiden Zylindern liegenden Ebene verläuft un daß die Gesamte Anordnung praktisch am Deckel « hängt », so daß sie mit ihm aus dem Kessel herausgenommen werden kann. Diese gesamte kompakte Einheit befindet sich ferner im Kessel zwischen dem Wasserzulauf am Boden und dem Ablauf am oberen Ende des Kessels unterhalb des Deckels. Damit wird insgesamt ein äußerst kompakter Aufbau erreicht. Die Erwärmung ist dadurch optimal, daß die stärkste Erhitzung - und zwar durch die gesamte Länge des Schwingrohres und die Brennkammer - kurz vor dem Wasserablauf stattfindet, wobei das Wasser, bevor es diese Stelle erreicht, durch die anderen ebenfalls in den Kessel eintauchenden Baugruppen bereits vorgewärmt worden ist. Auf diese Weise tragen sämtliche in irgendeiner Weise durch das Schwingfeuersystem erwärmten Elemente - einschließlich des Schalldämpfers - zur Erhitzung des Wassers bei. Umgekehrt ergibt sich dadurch, daß all diese Elemente vom Wasser umgeben sind, eine weitere Schalldämpfung. Außerdem sind die Baugruppen auch im Verhältnis zueinander so angeordnet, daß das Wasser nicht an Stellen innerhalb des Kessels seinen Weg nehmen kann, in denen es nicht mit durch das Schwingfeuersystem erwärmten Elementen zwangsläufig in Berührung kommen muß. Der Zusammenbau der zwei Zylinder mit der über diesen liegenden Brennkammer und die Anordnung des Schwingrohres in einer Ebene führen zu einer Art Zwangsführung des Wassers im Sinne optimaler Erhitzung. Dadurch ergibt sich eine optimale Ausnützung des Heizwertes des Brennstoffes ; praktisch lauwarm wird das Abgas abgegeben. Der Wirkungsgrad beträgt über 99 %. Die Erfindung betrifft ferner verschiedene vorteilhafte Weiterbildungen.

Eine dieser Weiterbildungen betrifft die Ausbildung des Schwingrohres in besonderer Form, die man als « Bretzel »-Form bezeichnen kann. Bei dieser Anordnung wird der Raum oberhalb der beiden Zylinder besonders effektiv ausgenützt. Dies ist insbesondere dann von Vorteil, wenn - gemäß einer weiteren vorteilhaften Weiterbildung der Erfindung - zwei durch Brennkammer und Schwingrohr gebildete Schwingfeuersysteme in relativ kurzem Abstand übereinander angeordnet sind. Auf diese Weise ist eine relativ einfache Leistungsverdoppelung bei ansonsten gleichen Einzelteilen gegeben Damit werden auch trotz kompakter Bauweise relativ große Krümmungsradien beibehalten, die also vergleichsweise einen niedrigen Strömungswiderstand aufweisen, obwohl damit der Querschnittsbereich, der von der Wasserströmung durchflossen wird, praktisch vollkommen abgedeckt ist. Weitere vorteilhafte Ausbildungen betreffen die Tatsache, daß durch das Innere des Kessels hindurch mit dem auf den Kessel aufgesetzten Deckel lösbar verbundene Rohre geführt sind, die von unten her von einem Gerätekasten die Zu-bzw. Abführung von Gas, Frischluft, Strom, Abgas usw. ermöglichen. Damit wird der evtl. von der Bretzel-Form des Schwingrohres und der Brennkammer nicht vollständig abgeteilte Teil des Querschnittes vollends ausgefüllt, so daß praktisch über den gesamten Durchflußquerschnitt die Erwärmung gleichmäßig wirksam werden kann. Es ist ferner gewährleistet, daß bei dieser Anordnung der Kessel die wärmeerzeugenden Teile mit geringstem Wasserabstand umschließt. Insgesamt tragen die genannten Maßnahmen dazu bei, daß sich ein Warmwasser-Durchlauferhitzer der genannten Art mit sehr viel geringerer Bauhöhe als seither verwirklichen lässt. Er eignet sich daher in dieser Form besonders zum Einbau in oder an Wasser-Wärmespeicher, Standardgeräte für Schwimmbäder, Küchen, als Ergänzungsheizung im Verbund mit Wärmepumpen usw.

Die leichte Leistungserweiterung ermöglicht es, bei genau gleichen Abmessungen des Kessels Leistungsvarianten von 10000 Kcal/h und 15000 Kcal/h zu realisieren.

Ausführungsbeispiele der Erfindung werden im folgenden unter Bezugnahme auf die beigefügten Zeichnungen beschrieben. Es stellen dar:
Fig. 1 einen Querschnitt durch ein erstes Ausführungsbeispiel ;
Fig. 2 einen Schnitt entlang der Linie II-II ;
Fig. 3a-h die für eine Montage und Prüfung des ersten Ausführungsbeispiels herzustellenden Teilaggregate ;
Fig. 4 eine schematische Darstellung eines Teils eines zweiten Ausführungsbeispiels ;
Fig. 5 einen Schnitt entlang der Linie V-V in Fig. 4 ;
Fig. 6 einen Schnitt entlang der Linie VI-VI in Fig. 5.

Der Warmwasser-Durchlauferhitzer nach Fig. 1 wird gebildet durch einen Kessel 1 mit einem Boden 2, der auf einem Gerätekasten 3 aufsitzt. Er ist mit einer Isolierschicht 4 isoliert. Auf der Unterseite des Kessels wird diesem Wasser über eine Wasserzuführung 5 zugeführt. Bei Verwendung des Warmwasser-Durchlauferhitzers im geschlossenen Wasserkreislauf ist dies der sog. Rücklauf. Das Wasser steigt im Kessel nach Erwärmung, wie im folgenden noch beschrieben, nach oben und tritt aus dem Kessel durch die Wasserabführung 6 wieder aus, den sog. Vorlauf. Der Kessel 1 ist oben durch einen Deckel 7 abgedeckt, der auf dem Kessel 1 mit Hilfe von Dichtungen 8 abgedichtet ist. Der Deckel 7 ist mit einer Isolierschicht 4' versehen. An dem Deckel 7 ist nun eine von oben herab in den Kessel 1 eintauchende Schwingfeuer-Tauchsiederanordnung 9 angeordnet. Sie wird gebildet durch : den Luftzylinder 10, in den der Rohrstutzen 11 hineinragt, der über ein elastisches Schlauchstück 12 mit einem im Deckel 7 fest angeordneten weiteren Rohrstutzen 13 verbunden ist, um vom Raum 14 oberhalb des Deckels 7 Luft in den Luftzylinder einzuführen ; einen Ansaugschalldämpfer 15, in den die Luft aus dem Luftzylinder 10 über Eintrittsöffnungen 16 eintritt ; ein Rückschlagventil 17, über das Luft aus dem Ansaugschalldämpfer 15 in das Mischrohr 18 eintritt ; eine Gaszuführung 19, der das als Brennstoff dienende Gas über die Leitung 20 zugeführt wird, und aus der es in das Mischrohr 18 hinein austritt ; eine Zündkerze 21 zur Einleitung des Verbrennungsvorgangs beim Start der Schwingfeuerverbrennung, der die Hochspannung über eine Leitung 22 zugeführt wird ; eine sich an das Mischrohr 18 anschließende Brennkammer 23, in der die Verpuffung des Gas/Luft-Gemisches erfolgt ; das « bretzelförmig ausgebildete (vgl. auch Fig. 2) Schwingrohr 24, dessen Ende 25 in den Abgaszylinder 26 hineinragt ; den Abgaszylinder 26, der zur Schalldämpfung dient und entsprechend ausgekleidet ist; ein Abgasrohr 27, das mit seinem unten offenen Ende kurz oberhalb des Bodens des Abgaszylinders 26 endet und das über ein elastisches Schlauchstück 28 mit einem Rohrstutzen 29, der im Deckel 7 angeordnet ist, verbunden ist ; einen Zusatzschalldämpfer 30, in den das Abgas aus dem oberen Ende des Rohrstutzens 29 austritt und aus dem es über die Verbindungsleitung 31 und die Abgasleitung 32 abgeführt wird.

Die Verbindung der Verbindungsleitung 31 und der Abgasleitung 32 erfolgt lösbar über eine Schraubverbindung 33. Die Leitungen 20, 22 sind lösbar mit den Leitungen 20', 22' verbunden und diese (nicht gezeigten) Verbindungen befinden sich auch oberhalb des Deckels 7 in dem für die Armaturen und Steuerungen vorgesehenen Raum 14 innerhalb des Deckels 35. Die Schraubverbindung 33 ist derart ausgestaltet, daß sie eine lösbare Verbindung der Abgasleitung 32 mit dem Deckel 7 herstellt, so daß bei Lösen dieser Verbindung der Deckel 7 abgenommen werden kann. Die Abgasleitung 32 ist im Boden 2 des Kessels 1 an der Unterseite fest eingebracht.

Im Boden 2 des Kessels 1 ist ferner ein Steigrohr 36 fest angeordnet, das mit Hilfe einer lösbaren Schraubverbindung 37 mit dem Deckel 7 verbunden ist. Bei Lösen dieser Schraubverbindung kann der Deckel 7 von dem Steigrohr 36 abgenommen werden. Durch das Steigrohr 36 sind die Leitung 20' zur Zuführung des Gases, die mit der Leitung 20 in Verbindung steht, sowie die Leitung 22' zur Zuführung von Strom zur Zündkerze 21, die mit der Leitung 20 in Verbindung steht, zu den Anschlüssen im Gerätekasten 3 hindurchgeführt. Ferner wird durch das Steigrohr 36 Frischluft angesaugt. Dies erfolgt vom Gerätekasten 3 her, in den die Frischluft durch die Schlitze 38 und (nicht gezeigte) Luftfilter staubfrei eintreten kann. Darin liegt ein bedeutender Vorteil gegenüber Systemen mit offener Flamme, bei denen der Brennvorgang bei Vorschaltung eines Filters zusätzliche Luft fördernde Maßnahmen erforderlich machen würde. Damit kann jederzeit genügen Frischluft auf dem Weg über die Schlitze 38, das Innere des Gerätekastens 3 und das Steigrohr 36 in den Raum 14 oberhalb des Deckels 7 und innerhalb des Deckels 35 nachströmen, so daß dann die Luft über die beiden Rohrstutzen 11 und 13 und den Ansaugschalldämpfer 15 zum Schwingfeuersystem, gebildet durch Brennkammer 23 und Schwingrohr 24, angesaugt werden kann. Durch die Rohrstutzen 11 und 13 führt noch eine Leitung 39. Sie dient zur Startluftzufuhr. Der Deckel 7 ist auf dem Kessel 1 mit Schrauben 40 aufgeschraubt. Der Deckel 35 ist aufgesetzt und mit Schrauben 40' an den Stützen 43 festgeschraubt. Nach Lösen der Schrauben 40' und 40 und der Schraubverbindungen 33 und 37 kann der Deckel 7 mit der gesamten Schwingfeuer-Tauchsiederanordnung 9 herausgenommen werden, so daß an der gesamten Anordnung in äußerst einfacher Weise evtl. Wartungsarbeiten o. dgl. vorgenommen werden können. Oberhalb des Deckels 7 im Anschluß an die gezeigten Leitungen und Rohre sind dann die weiteren Armaturen (nicht gezeigt) noch innerhalb des Deckels 35 vorgesehen.

. Die Ausbildung der beschriebenen Aggregate und Teilaggregate an sich ist dem Fachmann bekannt. Insoweit ist u.a. auf die DE-C-Schriften T 922 650, 1 911 192, 1 911 193 zu verweisen ; ferner auf die Veröffentlichungen in der Zeitschrift « Betriebs-Ökonom », Heft 1 und 2 (1970), betreffend « Verfahren der mit Gas betriebenen Schwingfeuer-Geräte », in Heft 5 (1970) S. 96-100, betreffend « Gas-Schwingbrenner des Auslandes », sowie in Heft 8 (1970), S.160-162, betreffend « Der Selbstzündungsvorgang der Schwingfeuer-Geräte im Verlauf der Entwicklung » ; ferner ist hinzuweisen auf die Sonderveröffentlichung « Gasschwingfeuergeräte des Württembergischen Ingenieurvereins im VDI, Vorträge anlässlich der Tagung in Stuttgart am 5.3.1969.

Wie ersichtlich, tritt das kalte Wasser durch die Wasserzuführung 5 von unten in den Kessel 1 ein und umströmt den Luftzylinder 10, den Abgaszylinder 26 und ferner die Brennkammer 23 und das Schwingrohr 24. Es trägt damit ganz erheblich zur weiteren Geräuschdämpfung zusätzlich zu den Schalldämpfern bei. Das Wasser wird dann oberhalb des Luftzylinders 10 bzw. des Abgaszylinders 26 durch die Wärmeabgabe des Schwingrohres 24 erhitzt und tritt dann etwas oberhalb dieses Bereiches durch die Wasserabführung 6 aus. Durch die Erwärmung des Wassers im Kessel 1 im oberen Bereich ist ein ständiger Strom des Wassers von unten nach oben infolge der Thermo-Syphon-Wirkung sichergestellt, die zugleich infolge des Austritts im Bereich der stärksten Erwärmung, d.h. im Bereich kurz oberhalb der Erhitzung durch das Schwingrohr 24, zu einem von der Anordnung der Bauteile her optimalen Wirkungsgrad führt. In Verbindung mit den guten Eigenschaften der GasSchwingfeuergeräte können die genannten Wirkungsgrade erreicht werden. Eine VibrationsDämpfung erfolgt durch die Aufhängung von Luftzylinder und Abgaszylinder an den elastischen Schlauchstücken 12 bzw. 28. Eine Schalldämpfung erfolgt durch die Schalldämpfer sowie durch die Anordnung der verschiedenen Leitungen, z.B. 22, 39, 20, 20', 22' in durchströmten Rohren. Eine weitere Vibrationsdämpfung erfolgt dadurch, daß die gesamte Anordnung auf Gummifüßen 41 steht.

Aus Fig. 2 ist insbesondere die Anordnung des Schwingrohres 24 zu ersehen, Seine Länge ist ja durch die Resonanzbedingungen einer Schwingung von 100-125 Hz vorgegeben ; sie ist daher nicht variabel. Die gezeigte Anordnung löst das Problem, ein Schwingrohr besonders günstig und besonders effektiv auf kleinstem Raum anzuordnen ; bei der gezeigten Anordnung ergeben sich insbesondere größtmögliche Krümmungsradien und damit ein geringer Strömungswiderstand im Innern des Schwingrohres, sowie andererseits ein minimaler Platzbedarf, wobei gleichzeitig die Anordnung an der für den Vorgang der Durchlauferhitzung günstigsten Stelle erfolgen kann.

Im einzelnen kann man den Verlauf des Schwingrohres 24, bezeichnet man mit A und B die senkrecht im Kessel angeordneten Achsen des Luftzylinders 10 bzw. des Abgaszylinders 26, wie folgt beschreiben : Ausgehend von der Brennkammer 23, die oberhalb des Luftzylinders 10 etwas exzentrisch zur Achse A angeordnet ist, läuft das Schwingrohr 24 zunächst zur Wandung des Kessels 1 derart hin, daß es tangential in einen möglichst nah an der Wandung des Kessels 1 verlaufenden Kreisbogen um die Achse B mündet, etwa an der Stelle C. Von C verläuft das Schwingrohr 24 dann, diesem Kreis um B für etwas mehr als einen Halbkreis folgend, bis zur Stelle D. Daran schließt sich ein gerades Stück an, bis es bei E tangential in einen möglichst nahe des Kessels 1 gedachten Kreis um A mündet ; von dort her folgt das Schwingrohr wieder für etwas mehr als einen Halbkreis der Kreisform um A bis F und verläuft von F aus gerade und abwärts geneigt bis zur Einmündung in den Abgaszylinder 26. Diese Form kann man als « Bretzelform » charakterisieren. Es wären freilich auch andere verschlungene raumsparende Formen zur Realisierung einer bestimmten Länge denkbar, so z.B. die Form einer Acht um die Achsen A, B, durch die man, sofern erforderlich, noch etwas Länge gewinnen könnte, die jedoch wegen der Kreuzungsstelle etwas mehr Platz benötigen würde.

An der (in Fig. 2) rechten Seite des Gerätekastens 3 sind die Anschlüsse 20', 5, 22', 32 für Gas, Wasser, Strom und Abgas angeordnet.

Die Fig. 3 a-h dienen zur Erläuterung der besonders günstigen Fertigung und Montage, die sich bei der beschriebenen Anordnung der einzelnen Bauteile und Aggregate ergibt. Zunächst wird der Deckel 35, gem. Fig. 3a, die Schwingfeuer-Tauchsieder-anordnung 9 nach Fig. 3b, der Kessel 1 nach Fig. 3c und der Gerätekasten 3 nach Fig. 3d jeweils getrennt montiert und bereitgestellt. In Ergänzung zu den seither gemachten Erläuterungen ist in diesem Zusammenhang noch auszuführen, daß zur Schwingfeuer-Tauchsiederanordnung 9 auch eine auf dem Deckel 7 mittels Stützen 43 befestigte Armaturenanzeigetafel 44 gehört, die in montiertem Zustand (vgl. auch Fig. 1) durch eine Öffnung 42 im Deckel 35 hindurchragt. Der Vorteil der gezeigten Aggregateaufteilung ist nun der, daß die Schwingfeuer-Tauchsiederanordnung 9 nach Fig. 36 vollständig in diesem noch nicht fertig montierten Zustand auf ihre Funktionsfähigkeit in einem Wasserbehälter 45, wie in Fig. 3e gezeigt, geprüft werden kann. Es müssen nur von dem Prüfplatz her die entsprechenden Anschlüsse für Gas, Spannung, Abgas usw. zur Verfügung gestellt werden. Dann kann die gesamte Schwingfeuer-Tauchsiederanordnung in einem Wasserbehälter 45 eingetaucht und dort vor der Endmontage auf ihre Funktionsfähigkeit vollständig eingestellt und überprüft werden.

Ist diese Prüfung zufriedenstellend verlaufen, so kann die Schwingfeuer-Tauchsiederanordnung 9 nunmehr, wie in Fig. 3f gezeigt, in den Kessel 1 eingesetzt werden, der bereits vorher, wie in Fig. 3g gezeigt, auf dem Gerätekasten 3 montiert worden ist. Dann wird, wie in Fig. 34 gezeigt, der Deckel 35 aufgesetzt. Die gesamte Anordnung zeigt Fig. 3h. Ähnlich einfach verläuft die Wartung ; es braucht lediglich der Deckel 35 abgenommen und dann der Deckel 7 abgeschraubt zu werden. Er kann dann mit der gesamten Schwingfeuer-Tauchsiederanordnung 9 in leicht zugänglicher Weise sofort gewartet oder sogar - bei notwendiger Reparatur - ausgetauscht werden. Auch der Austausch einzelner Aggregate ist auf diese Weise besonders einfach.

Die Fig. 4 und 5 zeigen ein Ausführungsbeispiel mit Steigerung der Wärmeleistung auf den doppelten Wert. Dies erfolgt dadurch, daß - mit ansonsten gleichen Bauteilen - zwei Brennkammern und zwei Schwingrohre angeordnet werden. Wie aus Fig. 4 zu ersehen, sitzen oberhalb des Luftzylinders 110, mit diesem in der aus Fig.6 ersichtlichen Weise verbunden, jeweils etwas exzentrisch zur Achse A, die beiden Brennkammern 123-1 und 123-2. Ihre Anordnung zueinander erfolgt mit einem Höhenunterschied von z.B. 30 mm derart, daß die aus ihnen austretenden Schwingrohre 124-1 und 124-2 bei im wesentlichen gleicher Formgebung direkt übereinander in diesem kurzen Abstand angeordnet werden können. Sie sind an ihren jeweiligen Enden 125-1 une 125-2 mit Hilfe eines Kopplungsstückes 146 schwingungsmäßig miteinander verbunden. Dieses Kopplungsstück dient zur Kopplung der Schwingungen in den beiden Brennkammer/Schwingrohr-Systemen derart, daß die Schwingungen jeweils gegeneinander eine Phasen-verschiebung von 180° haben. Damit wird die Stabilität der Schwingungen beider Schwingungs-systeme in Gegentakt sichergestellt. Gleichzeitig dient das Kopplungsstück 146 der Halterung im Abgaszylinder 126. Sofern also bei dem Ausführungsbeispiel mit nur einem Schwingungssystem die Querschnitte für die Ansaugluft ausreichend groß gewählt worden sind, kann durch die einfache Maßnahme des Anbringung von zwei Schwingungssystemen übereinander mit nur wenig mehr Bauhöle des gesamten Gerätes die doppelte Leistung erzielt werden. Wie aus Fig. 5 ersichtlich, ist nur ein geringes gegenseitiges Versetzen der Brennkammern gegeneinander notwendig, also derart, daß die Brennkammer 123-1 bezüglich der Achse A des Brennkammer 123-2 gegenüberliegend angeordnet ist, um die beiden Schwingrohr-Bretzeln übereinander anzuordnen. Man kann die Querschnitte dann von vorneherein für die Leistung von zwei Schwingungssystemen bemessen und bei Einsatz nur eines Schwingungssystems den Rohrquerschnitt für Frischluft und Abgas durch Einschieben engerer Rohrstücke verringern.

Um zwei hinsichtlich ihrer Schwingungseigenschaften gleiche Schwingungssysteme zu erhalten, muß die Länge des Mischrohres gleich sein, so daß der Ansatz der Mischrohre am Ansaugschalldämpfer verschieden hoch sein muß. Dies ist aus Fig. 6 zu ersehen. Von den Brennkammern 123-1 bzw. 123-2 führen Mischrohre 118-1 bzw. 118-2 zu Rückschlagventilen 117-1 bzw. 117-2. Diese sind nun, wie ersichtlich, in verschiedener Höhe an dem Ansaugschalldämpfer 115 angeordnet, so daß sich gleiche Länge der Mischrohre und damit ebenfalls insoweit gleiche Schwingungsverhältnisse ergeben. Um dies zu gewährleisten, ist das Rückschlagventil 117-1 am Ende eines kurzen Ansatzstutzens 147 befestigt, der sich in den Ansaugschalldämpfer 115 öffnet. In Zusammenhang mit den Fig. 4 bis 6 sind nur diejenigen Dinge beschrieben bzw. erörtert worden, hinsichtlich deren sich diese Anordnung von der anhand von Fig. 1 und 2 beschriebenen unterscheidet. Ansonsten, insbesondere hinsichtlich der Vereinigung der in den Kessel einzusetzenden Bauteile zu der Schwingfeuer-Tauchsiederanordnung, wird auf die Darstellung der Figuren 1 und 2 verwiesen.

Ergänzend ist noch darauf hinzuweisen, daß der Querschnitt des Kessels 1 in Abweichung von der aus Fig. 2 oder Fig. 5 ersichtlichen Form, in der er eben die nebeneinander senkrecht stehenden Zylinder, nämlich den Luftzylinder 10 und den Abgaszylinder 26 umschließt, auch rund ausgebildet sein kann. Dann erhöht sich das Fassungsvermögen des Kessels. Dabei ist die runde Form für die Festigkeit günstiger. Ansonsten kann die Anordnung - bei entsprechender Anpassung des Deckels 7 - dieselbe bleiben. Aus Fertigungs-, Montage- und Wartungsgründen sind der Luftzylinder 10 und der Abgaszylinder 28 zweiteilig ausgebildet.

## Patentansprüche

1. Warmwasser-Durchlauferhitzer, bei dem in einen vom Wasser durchströmten Kessel (1) von oben her eine an einem Deckel (7) angeordnete Schwlngfeuereinheit (9) eintaucht, die durch einen senkrecht stehenden einen Ansaugschalldämpfer (15) enthaltenden Luftzylinder (10), eine mit dem Ansaugschalldämpfer (15) über ein Mischrohr (18) in Verbindung stehende brennkammer (23), ein sich an diese anschließendes Schwingrohr (24), einen Abgasschalldämpfer (26), in den das Schwingrohr (24) mündet, sowie durch eine von diesem abgehendde Abgasleitung (27) gebildet wird, dadurch gekennzeichnet, daß der Abgasschalldämpfer (26) zylindrisch ausgebildet und senkrecht stehend neben dem Luftzylinder (10) angeordnet und seine Größe etwa gleich der Größe des Luftzylinders (10) ist, daß ferner die Brennkammer (23) oberhalb des Luftzylinders (10) angeordnet ist und das Schwingrohr (24) in horizontaler Ebene von der Brennkammer (23) ausgehend verläuft, wobei das Ende (25) des Schwingrohres (24) gegenüber dieser Ebene etwas zu dem Abgasschalldämpfer (26) hin geneigt ist, und daß die gesamte Schwingfeuereinheit (9) in dem vom Wasser durchströmten Kessel (2) im wesentlichen zwischen der Wasserzuführung (5) am unteren Ende des Kessels (1) und der Wasserabführung (6) am oberen Ende des Kessels (2) angeordnet ist.

2. Warmwasser-Durchlauferhitzer nach Anspruch 1, dadurch gekennzeichnet, daß sich das von der Brennkammer (23) abgehende Schwingrohr (24) zunächst bis zu einer Stelle (C) hin erstreckt, an der eine gedachte, den Luftzylinder (10) und den Abgaszylinder (26) umschlingende Kontur beginnt, und von dorther dieser Kontur im wesentlichen folgt, und anschließend mit seinem Ende (25) in den Abgaszylinder (26) mündet.

3. Warmwasser-Durchlauferhitzer nach Anspruch 1 oder 2, dadurch gekennzeichnet, daß das Mischrohr (18) und die Verbindung von Brennstoffzufuhr (20) und Mischrohr (18) im Luftzylinder (10) oberhalb des Ansaugschalldämpfers (15) vorgesehen sind.

4. Warmwasser-Durchlauferhitzer nach Anspruch 1 oder 2, dadurch gekennzeichnet, daß im Luftzylinder (10) oberhalb des darin enthaltenen Ansaugschalldämpfers (15) am Mischrohr (18) eine Zündkerze (21) für den Startvorgang vorgesehen ist.

5. Warmwasser-Durchlauferhitzer nach Anspruch 1 oder 2, dadurch gekennzeichnet, daß die Luftzufuhr (11, 12, 13) zum Luftzylinder (10), die Brennstoffzufuhr (20) zum Mischrohr (18) und die Abgasleitung (27) vom Deckel her zum Luftzylinder (10) bzw. Abgaszylinder (26) senkrecht geführt sind.

6. Warmwasser-Durchlauferhitzer nach Anspruch 1, dadurch gekennzeichnet, daß die Verbindungsstelle des Mischrohres (18) mit dem im Luftzylinder enthaltenen Ansaugschalldämpfer (15) durch ein Rückschlagventil (17) gebildet wird.

7. Warmwasser-Durchlauferhitzer nach Anspruch 5, dadurch gekennzeichnet, daß die Stromzuleitungen (22) zur Zündkerze (21) für den Startvorgang und die Brennstoffzufuhr (20) durch das Rohr (11, 12, 13) erfolgen, das die Luftzufuhr zum Luftzylinder (10) bildet.

8. Warmwasser-Durchlauferhitzer nach Anspruch 1 oder einem der folgenden, dadurch gekennzeichnet, daß als Brennstoff Gas Verwendung findet.

9. Warmwasser-Durchlauferhitzer nach Anspruch 1 oder einem der folgenden, dadurch gekennzeichnet, daß die Abgasleitung zur Abführung des Abgases aus dem Abgaszylinder (26) durch ein senkrecht in diesen hineinragendes Rohr (27) gebildet wird, dessen unteres Ende kurz oberhalb des Bodens des Abgaszylinders (26) endet.

10. Warmwasser-Durchlauferhitzer nach Anspruch 9, dadurch gekennzeichnet, daß das die Abgase abführende Rohr (27) oberhalb des Deckels (7) um einen aufgesetzten Zusatzschalldämpfer (30) mündet und die Abführung des Abgases und des Kondenswassers aus dem Zusatzschalldämpfer (30) mittels eines sich senkrecht durch den Deckel (7) und den Kessel (1) hindurch erstreckenden Rohres (32) erfolgt.

11. Warmwasser-Durchlauferhitzer nach Anspruch 5, dadurch gekennzeichnet, daß die Zufuhr von Frischluft zu dem Raum (14) oberhalb des Kessels (1), der durch den erstgenannten Deckel (7) und einen weiteren aufgesetzten Deckel (35) gebildet wird, in welchen Raum die Luftzufuhr (11, 12, 13) mündet, durch ein mit dem Deckel (7) lösbar verbundenes Rohr (36) erfolgt. das sich neben dem Luftzylinder (10) und dem Abgaszylinder (26) senkrecht durch den Kessel (1) hindurch erstreckt.

12. Warmwasser-Durchlauferhitzer nach Anspruch 11, dadurch gekennzeichnet, daß die Zu- und Ableitungen für Brennstoff, Abgas, Frischluft, Strom und das zu erwärmende Wasser in einem unterhalb des Kessels (1) vorgesehenen Gerätekasten (3) angebracht sind und von diesem mittels der Rohre (32, 36) durch den Kessel (1) und den Deckel (7) hindurch nach oben geführt sind.

13. Warmwasser-Durchlauferhitzer nach Anspruch 11, dadurch gekennzeichnet, daß oberhalb des Deckels (7) und mittels Stützen (43) an diesem befestigt eine Armaturen- und Anzeigetafel (44) vorgesehen ist und daß der weitere Deckel (35) eine Öffnung (42) aufweist, durch die die Armaturen- und Anzeigetafel (44) herausragt.

14. Warmwasser-Durchlauferhitzer nach Anspruch 1 oder einem der folgende, dadurch gekennzeichnet, daß die vom Deckel (7) in den Kessel (1) eintauchende Schwingfeuereinheit-(9) eine weitere über ein weiteres Mischrohr (118-2) mit dem Ansaugschalldämpfer (15) verbundene Brennkammer (123-2) und ein von dieser ausgehendes weiteres Schwingrohr (124-2), das in den genannten Abgaszylinder (26) mündet, aufweist.

15. Warmwasser-Durchlauferhitzer nach Anspruch 14, dadurch gekennzeichnet, daß die Längen der Mischrohre (118-1, 118-2) zwischen den Brennkammern (123-1, 123-2) und den Rückschlagventilen (117-1, 117-2), durch die beide Mischrohre von dem Ansaugschalldämpfer (115) getrennt sind, gleich sind.

16. Warmwasser-Durchlauferhitzer nach Anspruch 15, dadurch gekennzeichnet, daß eines (117-1) der beiden Rückchlagventile (117-1, 117-2) entsprechend der unterschiedlichen höhenmäßigen Anordnung beider Brennkammern (123-1, 123-2) an einem eine entsprechende Höhe aufweisenden Verlängerungsstutzen (147) des Ansaugschalldämpfers (115) angeordnet ist.

17. Warmwasser-Durchlauferhitzer nach Anspruch 14, dadurch-gekennzeichnet, daß ein Kopplungsstück (146) zwischen beiden Schwingrohren (124-1, 124-2) vorgesehen ist, durch das die Innenräume beider Schwingrohre derart miteinander verbunden werden, daß sich in diesen Schwingungen mit einer Phasenverschiebung von 180° gegeneinander ausbilden.

18. Warmwasser-Durchlauferhitzer nach Anspruch 17, dadurch gekennzeichnet, daß das Kopplungsstück (146) an den Enden (125-1, 125-2) der Schwingrohre (124-1, 124-2) angeordnet ist und einen beiden Schwingrohren gemeinsamen Schwingraum bildet.

19. Warmwasser-Durchlauferhitzer nach Anspruch 17, dadurch gekennzeichnet, daß das Kopplungsstück (146) gleichzeitig als Halterung der Enden (125-1, 125-2) der Schwingrohre dient.

20. Warmwasser-Durchlauferhitzer nach Anspruch 1 oder einem der folgenden, dadurch gekennzeichnet, daß der Kessel (1) aus Kunststoff ausgebildet ist.

## Claims

1. Continuous flow warm water heater, provided with a pulsating combustion unit arranged on a cover and immersing from above into a caldron through which the water flows continuously, said unit comprising a vertically standing air cylinder (10) containing an air intake sound muffler (15), a combustion chamber (23) connected with the air intake sound muffler (15) through a mixing pipe (18), a pulsating pipe (24) connected to the combustion chamber, an exhaust gas muffler (26), into which the combustion pipe (24) ends, and an exhaust gas pipe (27) extending from said exhaust gas muffler, characterized in that the exhaust gas muffler (26) is provided in cylindrical form and arranged vertically standing adjacent to the air cylinder (10), its height being approximately equal to the height of the air cylinder (10) and that further the combustion chamber (23) is arranged above the air cylinder (10), and that the pulsating pipe (24) extends from the combustion chamber (23) in a horizontal plane whereby the end (25) of the pulsating pipe (24) is slightly inclined with respect to this plane in the direction of the exhaust gas muffler (26) and in that the complete pulsating combustion unit (9) is arranged within the caldron (2), through which the water flows, essentially between the water intake (5) at the lower end of the caldron (1) and the water outlet at the upper end of the caldron (2).

2. Continuous flow warm water heater in accordance to claim 1, characterized in that the pulsating pipe (24) extending from the combustion chamber (23) first extends to a point (C), at - which a conveived contour begins, which surrounds the air cylinder (10) and the exhaust gas cylinder (26), and from that point on essentially follows this contour, and finally opens with its end (25) into the exhaust gas cylinder (26).

3. Continuous flow warm water heater in accordance to claim 1 or 2, characterized in that the mixing pipe (18) and the connection between fuel supply (20) and mixing pipe (18) are provided within the air cylinder (10) above the air intake sound muffler (15).

4. Continuous flow warm water heater in accordance to claim 1 or 2, characterized in that within the air cylinder (10) above the air intake muffler (15) a spark plug (21) is provided at the mixing pipe (18) for the starting operation.

5. Continuous flow warm water heater in accordance to claim 1 or 2, characterized in that the air supply (11, 12, 13) to the air cylinder (10), the fuel supply (20) to the mixing pipe (18) and the exhaust gas line (27) are vertically lead from the cover to the air cylinder (10) and to the exhaust gas cylinder (26) respectively.

6. Continuous flow warm water heater in accordance to claim 1, characterized in that the connection between the mixing pipe (18) and the air intake muffler (15), the latter being contained in the air cylinder, is made through a check valve (17).

7. Continuous flow warm water heater in accordance to claim 5, characterized in that the electrical connections (22) to the spark plug (21) for starting operation and the fuel supply (22) are made through the pipe (11, 12, 13) which is the air supply to the air cylinder (10).

8. Continuous flow warm water heater in accordance to claim 1 or one of the following, characterized in that gas is used as fuel.

9. Continuous flow warm water heater in accordance to claim 1 or one of the following, characterized in that the exhaust gas line for leading off the exhaust gas from the exhaust gas cylinder (26) is made by a pipe (27) extending vertically into the same, the lower end of which ends shortly above the bottom of the exhaust gas cylinder (26).

10. Continuous flow warm water heater in accordance to claim 9, characterized in that the pipe (27) which leads off the exhaust gases opens above the cover (7) into an additional sound muffler (30) which is set on the same, and that the lead-off of the exhaust gas and the condensing water from the additional sound muffler (30) is made through a pipe (32) which extends vertically through the cover (7) and the caldron (1).

11. Continuous flow warm water heater in accordance to claim 5, characterized in that the supply of fresh air to the space (14) above the caldron (1) which space is formed by the first mentioned cover (7) and a further cover (35) set upon it, into which space the air supply (11, 12, 13) opens, is provided by a pipe (36) disengageably connected with the cover (7), said pipe- extending vertically through the caldron (1) in proximity to the air cylinder (10) and the exhaust gas cylinder (26).

12. Continuous flow warm water heater in accordance to claim 11, characterized in that the supply and lead off lines for fuel, exhaust gas, fresh air, current and the water which has to be heated is provided in an armature chamber (3) which is positioned below the caldron (1) and that said lines are lead from the armature chamber through pipes (32, 36) extending through the caldron (1) and the cover (7).

13. Continuous flow warm water heater in accordance to claim 11, characterized in that above the cover (7) and connected to the same by means of support studs (43) an armature and indicator means tableau (44) is provided and in that the said further cover (35) has an opening (42) through which the armature and indicator means tableau (44) extends to the outside.

14. Continuous flow warm water heater in accordance to claim 1 or one of the following, characterized in that the pulsating combustion unit (9) which immerses from the cover (7) into the caldron (1) contains a further combustion chamber (123-2) connected by means of a further mixing pipe (118-2) with the intake sound muffler (15) and a further pulsating pipe (124-2) extending from the combustion chamber (123-2), said further pulsating pipe (124-2) extending into the already mentioned exhaust gas cylinder (26).

15. Continuous flow warm water heater in accordance to claim 14, characterized in that the lengths of the mixing pipes (118-1, 118-2) between the combustion chambers (123-1, 123-2) and the check valves (117-1, 117-2) by means of which both mixing pipes are separated, are equal.

16. Continuous flow warm water heater in accordance to claim 15, characterized in that one (117-1) of the both check valves (117-1, 117-2) is connected to the air intake muffler (115) by means of a pipe portion (147), the length of which corresponds to the height difference of both combustion chambers (123-1, 123-2).

17. Continuous flow warm water heater in accordance to claim 14, characterized in that a coupling piece (146) is provided between both pulsating pipes (124-1, 124-2) and that through the same the interior spaces of both pulsating pipes are connected in such a manner that the oscillations build up with a phase difference of 180°.

18. Continuous flow warm water heater in accordance to claim 17, characterized in that the coupling piece (146) is provided at the ends (125-1, 125-2) of the pulsating pipes (124-1, 124-2) and provides for an oscillating space common to both pulsating pipes.

19. Continuous flow warm water heater in accordance to claim 17, characterized ·in that the coupling piece (146) at the same time serves as a holding means for the ends (125-1, 125-2) of the pulsating pipes.

20. Continuous flow warm water heater in accordance to claim 1 or one of the following, characterized in that the caldron (1) is of plastic material.

## Revendications

1. Chauffe-eau instantané ou à écoulement libre, dans lequel un organe de combustion oscillant (9), suspendu à un couvercle (7), plonge de haut en bas dans une chaudière (1) parcourue par de l'eau, et est constitué par un cylindre à air (10) contenant un silencieux d'aspiration (15), placé verticalement, une chambre de combustion (23) reliée avec le silencieux d'aspiration par un tuyau de mélange (18), un tuyau oscillant (24) se raccordant à cette chambre, un silencieux (26) pour les gaz d'échappement, dans lequel débouche le tuyau oscillant (24), ainsi que par une conduite (27) pour les gaz d'échappement, partant de ce dernier silencieux, caractérisé en ce que le silencieux (26) pour les gaz d'échappement est cylindrique et est disposé près du cylindre à air (10) placé verticalement, sa grandeur étant sensiblement égale à celle du cylindre à air (10) qu'en outre la chambre de combustion (23) est disposée au-dessus du cylindre à air (10) et que le tuyau oscillant (24) part de la chambre de combustion (23) dans un plan horizontal, l'extrémité (25) du tuyau oscillant (24) étant légèrement inclinée vers le silencieux (26) pour les gaz d'échappement, par rapport à ce plan, que l'ensemble de l'organe de combustion oscillant (9) est disposé dans la chaudière (1) traversée par l'eau courante, sensiblement entre la conduite d'arrivée d'eau (5) à l'extrémité inférieure de la chaudière (1) et la conduite d'évacuation d'eau (6) à l'extrémité supérieure de la chaudière (1).

2. Chauffe-eau instantané ou à écoulement libre selon la revendication 1, caractérisé en ce que le tuyau oscillant (24) partant de la chambre de combustion (23) va tout d'abord jusqu'à un point (C) à partir duquel commence un contour imaginaire enlaçant le cylindre à air (10) et le cylindre (26) pour les gaz d'échappement, et de là suit sensiblement ledit contour, et enfin débouche par son extrémité (25) dans le cylindre (26) pour les gaz d'échappement.

3. Chauffe-eau instantané ou à écoulement libre selon les revendications 1 ou 2, caractérisé en ce que le tuyau de mélange (18) et la liaison de la conduite d'arrivée de combustible (20) et du tuyau de mélange (18) sont prévus dans le cylindre à air (10) au-dessus du silencieux d'aspiration (15).

4. Chauffe-eau instantané ou à écoulement libre selon la revendication 1 ou 2, caractérisé en ce qu'une bougie d'allumage (21) pour la mise en route est prévue sur le tuyau de mélange (18), dans le cylindre à air (10) au-dessus du silencieux d'aspiration (15) contenu dans ce dernier.

5. Chauffe-eau instantané ou à écoulement libre selon la revendication 1 ou 2, caractérisé en ce que les conduites d'alimentation en air (11, 12, 13) du cylindre à air (10), la conduite d'alimentation en combustible (20) du tuyau de mélange (18) et la conduite d'échappement des gaz (27) partant du couvercle sont dirigées perpendiculairement respectivement au cylindre à air (10) ou au cylindre (26) pour l'échappement des gaz.

6. Chauffe-eau instantané ou à écoulement libre selon la revendication 1, caractérisé en ce que le point de liaison du tuyau de mélange (18) avec le silencieux d'aspiration (15) contenu dans le cylindre à air (10) est constitué par une sou- page de retenue (17).

7. Chauffe-eau instantané ou à écoulement libre selon la revendication 5, caractérisé en ce que les conduites d'alimentation en courant électrique (22) de la bougie d'allumage (21) pour la mise en route et la conduite d'alimentation en combustible (20) passent dans le tuyau (11, 12, 13) qui constitue la conduite d'alimentation en air du cylindre à air (10).

8. Chauffe-eau instantané ou à écoulement libre selon la revendication 1 ou l'une quelconque des suivantes, caractérisé en ce que le combustible utilisé est le gaz.

9. Chauffe-eau instantané ou à écoulement libre selon la revendication 1 ou l'une quelconque des suivantes, caractérisé en ce que la conduite d'échappement des gaz permettant l'évacuation des gaz brûlés du cylindre (26) pour les gaz d'échappement est constituée par un tuyau (27) pénétrant verticalement de bas en haut dans ce dernier, et dont l'extrémité inférieure se termine un peu au-dessus du fond du cylindre 26 pour les gaz d'échappement.

10. Chauffe-eau instantané ou à écoulement libre selon la revendication 9, caractérisé en ce que le tuyau (27) d'évacuation des gaz brûlés débouche au-dessus du couvercle (7) autour d'un silencieux supplémentaire (30) et en ce que l'évacuation des gaz brûlés et de l'eau de condensation du silencieux supplémentaire (30) se fait au moyen d'un tuyau (32) qui traverse verticalement le couvercle (7) et la chaudière (1).

11. Chauffe-eau instantané ou à écoulement libre selon la revendication 5, caractérisé en ce que l'alimentation en air frais de l'espace (14) surmontant la chaudière (1), constitué par ledit couvercle (7) et par un autre couvercle (35), espace dans lequel débouche la conduite d'alimentation en air (11, 12, 13) se fait par un tuyau (36) relié de manière amovible au couvercle (7) qui traverse verticalement la chaudière (1) près du cylindre à air (10) et du cylindre (26) pour les gaz d'échappement.

12. Chauffe-eau instantané ou à écoulement libre selon la revendication 11, caractérisé en ce que les conduites d'alimentation et le départ du combustible, des gaz d'échappement, de l'air frais, du courant électrique et de l'eau à chauffer sont placées sans une caisse à instruments (3) prévue au-dessous de la chaudière (1), et à partir de laquelle elles traversent de bas 'en haut la chaudière (1) et le couvercle (7).

13. Chauffe-eau instantané ou à écoulement libre selon la revendication 11, caractérisé en ce qu'un tableau de signalisation et d'accessoires (44) est prévu au-dessus du couvercle (7) et est fixé sur ce dernier au moyen de supports (43) et en ce que l'autre couvercle (35) présente une ouverture (42) dans laquelle le tableau de signalisation et d'accessoires (44) s'encastre.

14. Chauffe-eau instantané ou à écoulement libre selon la revendication 1 ou l'une quelconque des suivantes, caractérisé en ce que l'organe de combustion oscillant (9) plongeant du couvercle (7) dans la chaudière (1) présente une autre chambre de combustion (123-2) reliée au silencieux d'aspiration (15) au-dessus d'un autre tuyau de mélange (118-2) et un autre tuyau oscillant (124-2) partant de cette dernière chambre, lesquels débouchent dans le cylindre (26) pour les gaz d'aspiration déjà mentionné.

15. Chauffe-eau instantané ou à écoulement libre selon la revendication 14, caractérisé en ce que les longueurs des tuyaux de mélange (118-1, 118-2) entre les chambres de combustion (123-1, 123-2) et les soupapes de retenue (117-1, 117-2) par lesquelles les deux tuyaux de mélange sont séparés du silencieux' d'aspiration (115), sont égales.

16. Chauffe-eau instantané ou à écoulement libre selon la revendication 15, caractérisé en ce que l'une (117-1) des deux soupapes de retenue (117-1, 117-2) est disposée sur un support de prolongement (147) du silencieux d'aspiration (115) dont la hauteur correspond à la différence de hauteur des deux chambres de combustion (123-1, 123-2).

17. Chauffe-eau instantané ou à écoulement libre selon la revendication 14, caractérisé en ce qu'une pièce d'accouplement (146) est prévue ente les deux tuyaux oscillants (124-1, 124-2) par laquelle les espaces internes des deux tuyaux oscillants sont reliés l'un à l'autre de telle sorte qu'il se produit dans ces oscillations un déphasage de 180 °C entre les deux tuyaux.

18. Chauffe-eau instantané ou à écoulement libre selon la revendication 17, caractérisé en ce que la pièce d'accouplement (146) est disposée aux extrémités (125-1, 125-2) les tuyaux oscillants (124-1, 124-2) et constitue un espace d'oscillation commun pour les deux tuyaux oscillants.

19. Chauffe-eau instantané ou à écoulement libre selon la revendication 17, caractérisé en ce que la pièce d'accouplement (146) sert également à maintenir les extrémités (125-1, 125-2) des tuyaux oscillants.

20. Chauffe-eau instantané ou à écoulement libre selon la revendication 1 ou l'une quelconque des suivantes, caractérisé en ce que la chaudière (1) est faite en matière plastique.
